# EUROPÄISCHE PATENTANMELDUNG

(11) **EP 4 049 557 A1**
(43) Veröffentlichungstag der Anmeldung: **31.08.2022**
(21) Anmeldenummer: 22158303.2
(22) Anmeldetag: 23.02.2022
(51) Int. Cl.: A47F 3/04, A47B 85/00

(54) **ANORDNUNG ZUM ABKLAPPEN UND EINFAHREN ODER EINSCHIEBEN DER FRONTSCHEIBE EINER THEKE**

(30) Priorität: 26.02.2021 DE 102021104775
(71) Anmelder: bfm Ladenbau GmbH, 73547 Lorch-Waldhausen (DE)
(72) Erfinder: Keck, Michael, 73547 Lorch Waldhausen (DE)
(74) Vertreter: Schied, Sebastian

(57) **Zusammenfassung**

Aufgabe der Erfindung ist es eine Anordnung zum Abklappen und Einfahren oder Einschieben der Frontscheibe einer Theke unter die Präsentationsfläche und zumindest teilweise den Thekenkorpus der Theke zu schaffen, welche einfach und zuverlässig ist und zudem die Nachteile im Stand der Technik beseitigt.
1. Anordnung zum Abklappen und Einfahren oder Einschieben der Frontscheibe (1) einer Theke (2) unter die Präsentationsfläche (3) und in den Thekenkorpus (4) der Theke (2), dadurch gekennzeichnet,
unterhalb der Präsentationsfläche (3) im Thekenkorpus (4) eine verfahrbare Aufnahme (5) vorhanden ist, wobei an der verfahrbaren Aufnahme (5) ein Befestigungsprofil (6) schwenkbar angeordnet und an dem Befestigungsprofil (6) die Frontscheibe (1) angeordnet ist, wobei die verfahrbare Aufnahme (5) mit dem schwenkbar angeordneten Befestigungsprofil (6) und der Frontscheibe (1) für eine Theke (2) als Bedientheke aus einer Position von unterhalb der Präsentationsfläche (3) und zumindest teilweise innerhalb des Thekenkorpus (4) in eine Position außerhalb des Thekenkorpus (4) und vor die Präsentationsfläche (3) verfahrbar und schwenkbar ist und dass die Frontscheibe (1) für eine Theke (2) als Selbstbedienungstheke aus einer Position von außerhalb des Thekenkorpus (4) und vor der Präsentationsfläche (3) in eine Position unterhalb der Präsentationsfläche (3) und zumindest teilweise innerhalb des Thekenkorpus (4) schwenkbar und verfahrbar ist.

## Beschreibung

Gegenstand der Erfindung ist eine Theke, die sich von einer Selbstbedienungstheke in eine und Bedientheke und umgekehrt wandeln lässt.

Theken üblicher Bauart sind bekannt. Es gibt sie als Bedientheke oder als Selbstbedienungstheke.

Die DE 20 2019 004 304 U1 offenbart eine wandelbare Theke durch die Erfüllung beider Funktionen. Offenbart wird, dass der gesamte Glasaufbau der Theke, welcher eine Frontscheibe oder eine Frontscheibe mit einer Bezahlplatte umfassen kann, abgeklappt und unter die Präsentationsfläche, auch als Auslagefläche bezeichnet, der Theke in deren Korpus versenkt werden kann, wobei die Frontscheibe vollständig im Korpus versenkt wird.

Offenbart ist weiterhin, dass die Scheibenabklappung pneumatisch, elektrisch oder mechanisch erfolgen kann. So lassen sich unterschiedliche Thekenelemente oder Abschnitte kombinieren und individuell wandeln. Die einzelnen Größen der Scheiben können dabei variieren.

Je nach Frontscheibe und Thekenaufbau besteht jedoch die Schwierigkeit, die Frontscheibe zuverlässig und einfach unter die Präsentationsfläche zu abzuklappen und in den Korpus zu einzufahren oder einzuschieben. Nachteilig am Stand der Technik ist weiterhin, eine an sich starre Konstruktion mit geringer Flexibilität.

Weiterhin offenbart die EP 3 329 805 A1 eine Kühltheke sowie ein Verfahren zum Versetzen einer Kühltheke von einem Bedienzustand in einem Selbstbedienungszustand eine Kühltheke, bei welcher die Zahletage eine zumindest teilweise in oder unter einem Warenschutzraum und/oder unterhalb der Höhe einer an der Bedienerseite vorgesehenen Arbeitsplatte befindlichen Selbstbedienungsposition aufweist, um in der Selbstbedienungsposition eine Selbstbedienung möglichst zu fördern, wobei eine im Bedienzustand vorhandene Zahletage vorzugsweise gemeinsam mit einer frontseitig angebrachten Warenschutzwandung nach unterhalb des Warenschutzraums verfahren wird, um so die Theke für die Selbstbedienung freizugeben. Hierbei wird immer die Zahletage an einer Warenschutzwandung aus einer Lage für den Bedienzustand in eine Lage für die Selbstbedienung geschwenkt, wobei für die Selbstbedienungsposition die Zahletage parallel zu der Warenschutzwandung ist. Nachteilig ist, dass Zahletage beweglich an der Warenschutzwandung gelagert oder verbunden sein muss, so dass entsprechende Lager oder Verbindungen benötigt werden, was die Konstruktion erschwert. Zudem sind Stützen und Halterungen für die Zahletage vorgesehen, die jeweils mit bewegt oder verstaut werden müssen.

Die DE 20 2013 001 936 U1 offenbart Thekenanlage mit wenigstens einer zwischen einer Offenstellung und einer Geschlossenstellung verfahrbaren Zahletage, wobei die Thekenanlage eine Frontscheibe umfasst, wobei die Frontscheibe im Wesentlichen senkrecht verläuft und beweglich gehalten ist und hierbei im Wesentlichen senkrecht zwischen einer Frontabdeckposition und einer Frontzugangsposition verschiebbar ist und wobei die Zahletage in ihrer Geschlossenstellung mit der Frontscheibe in ihrer Frontabdeckposition abschließt oder diese überragt, so dass die Zahletage immer über der Warenauslage verbleibt und nur die Frontscheibe senkrecht verschoben wird und den Zugang die Theke freigibt.

Die EP2471418A1 offenbart eine Verkaufstheke, die von einer Bedienfunktion zur einer Selbstbedienungsfunktion wechselbar ist, wobei eine Abschirmwand mit einem Stützrahmen über der Warenauslage um eine Schwenkachse oder auf Schienen zwischen einer Bedienposition in einer Selbstbedienungsposition bewegt werden kann, so dass entweder der Zugang zur Warenauslage für das Bedienpersonal oder einen Kunden ermöglicht wird.

Aufgabe der Erfindung ist es eine Anordnung zum Abklappen und Einfahren oder Einschieben der Frontscheibe einer Theke unter die Präsentationsfläche und zumindest teilweise den Thekenkorpus der Theke zu schaffen, welche einfach und zuverlässig ist und zudem die Nachteile im Stand der Technik beseitigt.

Mit der Erfindung wird im angegebenen Anwendungsfall erreicht, dass Anordnung zum Abklappen und Einfahren oder Einschieben der Frontscheibe einer Theke unter die Präsentationsfläche und zumindest teilweise den Thekenkorpus der Theke, geschaffen wird, wobei unterhalb der Präsentationsfläche im Thekenkorpus eine verfahrbare Aufnahme vorhanden ist, wobei an der verfahrbaren Aufnahme ein Befestigungsprofil schwenkbar angeordnet und an dem Befestigungsprofil die Frontscheibe angeordnet ist. Die verfahrbare Aufnahme mit dem schwenkbar angeordneten Befestigungsprofil und der Frontscheibe ist für eine Theke als Bedientheke aus einer Position von unterhalb der Präsentationsfläche und aus teilweise oder aus zumindest teilweise innerhalb des Thekenkorpus in eine Position außerhalb des Thekenkorpus und vor die Präsentationsfläche verfahrbar oder einschiebbar und schwenkbar. Für die Stellung oder Position der Frontscheibe für eine Bedientheke wird die Frontscheibe in eine aufrechte Position geschwenkt, nachdem sie aus dem Thekenkorpus herausgeschoben oder herausgefahren wurde.

In umgekehrter Richtung bzw. Reihenfolge ist die Frontscheibe für eine Theke als Selbstbedienungstheke aus einer Position von außerhalb des Thekenkorpus und vor der Präsentationsfläche in eine Position unterhalb der Präsentationsfläche und teilweise oder zumindest teilweise innerhalb des Thekenkorpus schwenkbar und verfahrbar oder verschiebbar. Für die Stellung oder Position der Frontscheibe für eine Theke als Selbstbedienungstheke wird die Frontscheibe aus der aufrechten Position in eine im Wesentlichen waagerechte Position oder Lage geschwenkt, bevor sie teilweise oder zumindest teilweise in den Thekenkorpus hineingeschoben oder hineingefahren wird.

Diese Abfolge lässt sich je nach Notwendigkeit der Änderung der Theke wiederholen bzw. entsprechend gegenläufig wiederholen. So kann jeweils aus der Stellung oder Position der Frontscheibe für eine Theke als Bedientheke eine Theke als Selbstbedienungstheke und umgekehrt aus der Position der Frontscheibe einer Theke als Selbstbedienungstheke eine Theke als Bedientheke gebildet bzw. umgewandelt werden.

In der Zwischenstellung ist beispielsweise die Frontscheibe sehr gut für eine Reinigung der zur Präsentationsfläche weisenden Oberfläche zugänglich. So wird dabei auch vermieden, dass Reinigungsflüssigkeit auf die Präsentationsfläche gelangt.

Die Seite mit der Frontscheibe, auch als vor der Präsentationsfläche bezeichnet, wird als jene Seite der Theke verstanden, die gegenüber der Bedienerseite ist, also der Seite von der aus das Personal üblicherweise bedient. Seitlich der Präsentationsfläche und damit der Theke können sich weitere Theken oder Thekenabschnitte anschließen und/oder es ist eine Seitenwand vorhanden.

Hierdurch wird eine zuverlässige und einfache Bewegung und Führung der Frontscheibe unter die Präsentationsfläche und zumindest teilweise innerhalb des Thekenkorpus und wieder heraus und nach oben vor die Präsentationsfläche erreicht.

Vorteilhaft kann zwischen zwei Endstellungen der Frontscheibe unterschieden werden, nämlich einerseits einer im wesentlichen aufrechten Position einer Theke als Bedientheke oder der im wesentlichen liegenden Position einer Theke als Selbstbedienungstheke.

Die Theke kann sowohl eine klimatisierte oder temperierte Theke wie Kühltheken oder Wärmetheken oder eine Theke ohne Klimatisierung oder Temperierung sein. Die erfindungsgemäße Anordnung ist nicht auf eine Thekenanwendung beschränkt.

Vorteilhafte Ausgestaltungen der Erfindung sind in den Unteransprüchen dargestellt.

In einer Weiterbildung kann die verfahrbare Aufnahme an der Unterseite der Präsentationsfläche angeordnet sein, wodurch die Frontscheibe mit dem an der Aufnahme angeordnete Befestigungsprofil unmittelbar unter die Präsentationsfläche eingeschoben werden kann. Damit benötigen die Frontscheibe mit Befestigungsprofil und die Aufnahme nur einen geringen Raum im Thekenkorpus. Es wird dadurch eine einfache, dafür eine hängende und unflexiblere Anordnung der verfahrbaren Aufnahme erreicht.

Vorteilhaft kann die verfahrbare Aufnahme an einem Aufnahmegestell oder an einem Aufnahmetisch angeordnet sein, wodurch eine liegende Anordnung der Frontscheibe mit Befestigungsprofil und Aufnahme begünstigt wird. Zudem ist eine Anordnung der Frontscheibe mit Befestigungsprofil und Aufnahme unabhängig oder losgelöst vom Thekenkorpus oder losgelöst von der Präsentationsfläche möglich. Es wird dadurch eine einfache und flexiblere Anordnung der verfahrbaren Aufnahme erreicht.

Indem die verfahrbare Aufnahme eine Verfahr- und/oder Transportvorrichtung wie beispielsweise und nicht abschließend eine Schienenanordnung oder eine Rollenanordnung oder einen verfahrbaren Schlitten oder eine Transportkette oder eine Führung oder einen Zahnriemen umfasst, kann das Befestigungsprofil mit der Frontscheibe einfach und spannungsfrei ein- und ausgeschoben. Die genannten Varianten sowie andere geeignete Varianten lassen sich untereinander auch kombinieren. Neben den genannten Varianten kommen auch Lösungen in Betracht die eine Verschieben oder Verfahren der Aufnahme mit Befestigungsprofil ermöglichen.

Indem die verfahrbare Aufnahme und/oder die Verfahr- oder Transportvorrichtung einen geradlinigen Verlauf aufweist, wird eine zuverlässige Konstruktion erreicht, durch welche sich die einfach Frontscheibe nach oder von unterhalb der Präsentationsfläche und zumindest teilweise in oder aus den Thekenkorpus schwenken und fahren lässt.

Indem die verfahrbare Aufnahme und/oder die Verfahr- oder Transportvorrichtung den Verlauf einer Kurvenbahn aufweist, kann die Frontscheibe vor der Theke weniger in den Raum ragend bzw. weniger ausladend und mit wenigen Handgriffen nach oder von unterhalb der Präsentationsfläche und zumindest teilweise in oder aus den Thekenkorpus geschwenkt und gefahren werden.

Indem die verfahrbare Aufnahme und/oder die Verfahr- oder Transportvorrichtung den Verlauf einer Kurvenbahn aufweist, lassen sich mittels der erfindungsgemäßen Anordnung auch gewolbte oder segementierte Frontscheiben einsetzen, da diese einfacher und platzsparend ein- und ausgefahren werden können.

Indem die verfahrbare Aufnahme und/oder dass das schwenkbar angeordnete Befestigungsprofil eine Antrieb aufweisen, wird die Handhabung vereinfacht sowohl für das Verfahren der Frontscheibe als auch alternativ oder zusätzlich für das Schwenken der Frontscheibe. So kommen beispielsweise und nicht abschließend elektrische, pneumatische oder hydraulische Antriebe in Betracht. So kommen beispielsweise nicht abschließend, als elektromechanische oder elektromotorische angetriebene Antriebsketten oder Zahnriemen oder Spindelantrieb in Betracht. Weiterhin kommen als pneumatische oder hydraulische Antriebe beispielsweise nicht abschließend Pneumatikzylinder oder Hydraulikzylinder in Betracht.

Die elektrischen oder pneumatischen oder hydraulischen Antriebe können Linearantriebe sein.

So lässt sich auch unter besonderen Hygieneauflagen die Theke automatisch bzw. ohne den unmittelbaren Eingriff von Personal umbauen. So kann gegebenenfalls darauf verzichtet werden, vor dem Umbau bzw. vor der Umwandlung die Theke zu entleeren und danach wieder zu füllen.

Weiterhin kann der Umbau für das jeweilige Personal vereinfacht bzw. das Personal unterstützt werden, wenn die Frontscheibe wegen ihrer Größe oder Beschaffenheit eine schlecht handhabbare Masse oder Form besitzt.

Alternativ oder zusätzlich lässt sich die Frontscheibe manuell verfahren und/oder schwenken.

So kann eine Kombination aus Antrieb und manueller Bedienung vorgesehen werden.

Indem die verfahrbare Aufnahme und/oder das schwenkbar angeordneten Befestigungsprofil mit einer Gasdruckfeder und/oder Gasdruckdämpfer in Verbindung stehen, kann insbesondere der manuelle Umbau per Hand unterstützt oder vereinfacht werden. Zudem kann in den Endstellungen die Lage stabilisiert bzw. gesichert werden.

Indem die verfahrbare Aufnahme und/oder das schwenkbar angeordnete Befestigungsprofil eine Blockiervorrichtung aufweist, werden versehentlichen Bewegungen der Frontscheibe, sei es um diese aus der aufrechten Position zu schwenken oder aus dem Thekenkorpus zu ziehen, vermieden. So kann eine Blockiervorrichtung an den Endstellungen, also in der im Wesentlichen aufrechten Position einer Theke als Bedientheke und/oder in der im wesentlichen liegenden Position einer Theke als Selbstbedienungstheke, vorgesehen sein.

Vorteilhaft werden unter Nutzung des das Aufnahmegestells oder der Aufnahmetisches unterschiedliche Formen oder Bauweisen der Frontscheibe begünstigt.

Mit dem Aufnahmegestell oder Aufnahmetisch werden auch unterschiedliche Ausführungen der verfahrbaren Aufnahme begünstigt.

Indem das Aufnahmegestell oder der Aufnahmetisch im Thekenkorpus angeordnet ist, kann die Stabilität des Thekenkorpus bzw. der Theke und/oder die Standstabilität des Aufnahmegestells oder des Aufnahmetisches für die unterschiedlichen Positionen und Zwischenpositionen mit gegebenenfalls ungünstigen Hebeln erhöht werden.

Indem das Aufnahmegestell oder der Aufnahmetisch vom Thekenkorpus unabhängig und/oder selbsttragend ist oder dass das Aufnahmegestell oder der Aufnahmetisch ein Bestandteil des Thekenkorpus ist, wird eine nachträgliche Montage und Demontage des Aufnahmegestells oder des Aufnahmetisches mit der Aufnahme sowie der Frontscheibe mit Befestigungsprofil an der Aufnahme begünstigt. Zudem lassen sich das Aufnahmegestell oder der Aufnahmetisch auch an unterschiedlichen und vom Hersteller unabhängigen Theken oder Thekenkorpusse einsetzen.

Indem das Aufnahmegestell oder der Aufnahmetisch nachrüstbar und/oder in den Thekenkorpus nachträglich einschiebbar ist, können bestehende Theken umgerüstet, umgebaut und einfacher gewartet oder repariert, ohne die Theken oder Thekenabschnitte vollständig zerlegen zu müssen. Auch kann die Montage der Theke unabhängig von der Montage der Frontscheibe bzw. des Aufnahmegestells oder des Aufnahmetisches mit der Aufnahme sowie der Frontscheibe mit Befestigungsprofil an der Aufnahme erfolgen.

Zusätzlich kann vorgesehen sein, dass das Aufnahmegestell oder der Aufnahmetisch mit dem Thekenkorpus verbunden, beispielswiese verschraubt wird. Hierdurch kann die Standstabilität und Lagersicherheit verbessert werden.

Indem an dem Aufnahmegestell oder Aufnahmetisch Blenden oder Verkleidungsteile oder Komponenten oder Aggregate der Theke angeordnet sind, werden die Montage und der Aufbau der Theke vereinfacht. Weiterhin kann der zur Verfügung stehende Raum effizient genutzt werden.

Indem innerhalb des Thekenkorpus oder unterhalb der Präsentationsfläche oder am Aufnahmegestell oder am Aufnahmetisch oder an der verfahrbaren Aufnahme eine Stützanordnung beispielsweise in Form einer Ablage oder eine Stütze oder eine Stützrolle für die Frontscheibe vorhanden ist, werden ungünstige Lastverteilungen und Spannungen reduzieren oder vermeiden. Zudem wird die Handhabung begünstigt, da die Frontscheiben auch beim Ein- und Ausfahren zusätzlich gestützt wird.

Indem die Frontscheibe eine zur Frontscheibe abgewinkelte Bezahlplatte aufweist, wobei die Bezahlplatte horizontal ausgerichtet ist, wird neben der Ablagemöglichkeit bei einer Theke als Bedientheke eine Schutzscheibe oder Prallscheibe bei einer Theke als Selbstbedienungstheke bereitgestellt.

Indem die Bezahlplatte an die Frontscheibe geklebt ist, wird eine stabile und zugleich starre Verbindung geschaffen.

Ebenso wird eine zuverlässige und zugleich scharfe Kante vermeidende Anordnung mittels einer einteiligen ausgeführten, vorzugsweise gebogenen Frontscheibe mit Bezahlplatte geschaffen.

Indem die Bezahlplatte an die Frontscheibe mittels Klemmen, Bügel oder anderer vergleichbarer Halterungen oder mittels zumindest eines Gelenkes oder Scharniers verbunden ist, wird hingegen begünstigt, dass die Bezahlplatte auf die Frontscheibe gelegt oder zur oder auf die Frontscheibe hingeschwenkt wird und damit mit der Frontscheibe zumindest teilweise innerhalb des Thekenkorpus schwenkbar und verfahrbar ist.

Weiterhin lassen sich mittels Gelenke oder Scharniere unterschiedliche Winkelstellungen der Bezahlplatte an sich oder als Schutzscheibe oder Prallscheibe zur Frontscheibe einstellen. Vorzugsweise lassen sich die Gelenke oder Scharniere in beliebigen oder vorgegebenen Winkelstellungen verriegeln oder blockieren, so dass die Bezahlplatte an sich oder als Schutzscheibe oder Prallscheibe lagestabil an der Frontscheibe in beiden Thekenvarianten, als Selbstbedienungstheke und Bedientheke in den gewünschten oder erforderlichen Winkelstellungen verbleibt.

In einer Weiterbildung ist die Bezahlplatte und/oder die Frontscheibe mehrteilig oder segmentiert ist, wobei die Teile oder Segmente der Bezahlplatte mittels zumindest eines Gelenkes oder Scharniers verbunden sind.

Vorzugsweise sind die Teile oder Segmente der Bezahlplatte und der Frontscheibe zueinander parallel oder jeweils parallel zur Grenzlinie zwischen Frontscheibe und Bezahlplatte angeordnet oder ausgerichtet und/oder abwinkelbar.

Indem die Bezahlplatte mehrteilig oder segmentiert ist, wobei die Teile oder Segmente der Bezahlplatte mittels zumindest eines Gelenkes oder Scharniers verbunden sind, lassen sich einerseits bei einer Theke als Bedientheke unterschiedlich tiefe Bezahlplatten einstellen bzw. anpassen. Anderseits lassen sich bei der Theke als Selbstbedienungstheke unterschiedlich hohe Schutzscheiben oder Prallscheiben einstellen bzw. anpassen. So lässt sich zumindest der äußerste Teil oder das äußerste Segment der Bezahlplatte an, zu oder auf den angrenzenden Teil oder das angrenzende Segment der Bezahlplatte abwinkeln bzw. abklappen, wodurch die Schutzscheiben oder Prallscheibe eine geringere Höhe aufweisen kann.

Ebenso lassen sich durch die mehrteilige oder segmentierte Frontscheibe oder unter Einbeziehung einer mehrteiligen oder segmentierten Frontscheibe und/oder Bezahlplatte bei Theken als Selbstbedienungstheken unterschiedlich hohe Schutzscheiben oder Prallscheiben einstellen bzw. anpassen.

Alternativ oder zusätzlich lassen sich bei einer Theke als Selbstbedienungstheke mit der mehrteiligen oder segmentierten Bezahlplatte mittels der Gelenke oder Scharniere durch die Teile oder Segmente sowohl Schutzscheiben oder Prallscheiben als auch beispielsweise eine Ablagescheibe vorsehen, wenn zumindest der äußerste Teil oder das äußerte Segment der Bezahlplatte in oder entgegen der Richtung der Präsentationsfläche abgewinkelt wird und beispielsweise eine vorzugsweise waagerechte Ablagefläche bzw. Ablagescheibe bildet.

Ebenso lassen sich durch die mehrteilige oder segmentierte Frontscheibe oder unter Einbeziehung oder Kombination einer mehrteiligen oder segmentierten Frontscheibe und/oder Bezahlplatte bei Theken als Selbstbedienungstheken unterschiedlich hohe Schutzscheiben oder Prallscheiben bzw. beispielsweise unterschiedlich tiefe Ablagefläche bzw. Ablagescheibe einstellen bzw. anpassen.

Vorzugsweise lassen sich ebenfalls die Gelenke oder Scharniere in beliebigen oder vorgegebenen Winkelstellungen verriegeln oder blockieren, so dass die mehrteilige oder segmentierte Bezahlplatte an sich oder die Teile oder Segmente der Bezahlplatte als Schutzscheibe oder Prallscheibe oder als Schutzscheibe oder Prallscheibe mit beispielsweise einer Ablagescheibe lagestabil insbesondere an der Theke als Selbstbedienungstheke jedoch auch an der Theke als Bedientheke in den gewünschten oder erforderlichen Stellungen und Winkelstellungen verbleiben.

Indem die Scharniere sperrbar oder blockierbar sind und/oder einen begrenzten Öffnungswinkel aufweisen, lässt sich die einteilige oder mehrteilige oder segmentierte Bezahlplatte zur Frontplatte sowie die Teile oder Segmente der mehrteiligen oder segmentierten Bezahlplatte in den jeweils gewünschten oder erforderlichen Stellungen und Winkelstellungen zuverlässig und lagestabil ausrichten und fixiern.

In einer Weiterbildung weist die Frontscheibe eine Belüftung und/oder Luftumspülung auf, wodurch insbesondere die Außenseite, also die von der Präsentationsfläche wegweisende Oberfläche der Frontscheibe von Kondensationen befreit wird und/oder Kondensationen vermindert werden. Durch das je nach Einsatz der Theke bestehende Temperaturgefälle zwischen der Umgebung und der Präsentationsfläche oder dem Präsentationsbereich kommt es insbesondere an der Außenseite der Frontscheibe im insbesondere unteren Bereich der Frontscheibe zu Kondensationen, die durch einen Luftstrom bzw. eine Luftumspülung verhindert oder zumindest vermindert werden.

Für die Belüftung und/oder Luftumspülung der Frontscheibe kommt zumindest ein Gebläse in Betracht.

Das Gebläse kann eine Heizung aufweisen. Sofern eine Heizung vorhanden ist, ist diese manuell bedienbar oder über Temperaturfühler oder thermostatisch geregelt.

Je nach Umgebung und Anforderung weist das Gebläse auch keine Heizung auf.

Das Gebläse für die Belüftung und/oder Luftumspülung der Frontscheibe ist beispielsweise an der verfahrbaren Aufnahme angeordnet und/oder mit der verfahrbaren Aufnahme verfahrbar. Über flexible und/oder starre Belüftungskanäle oder Belüftungsröhren und/oder über Gehäuseteile wird die Luft an das schwenkbar angeordnete Befestigungsprofil geführt und durch Leitbleche und/oder Verkleidungsbleche zumindest vor die Frontscheibe bzw. zumindest an die Außenseite der Frontscheibe geleitet.

Vorgesehen ist es alternativ auch, dass über flexible und/oder starre Belüftungskanäle oder Belüftungsröhren von einem stationären Gebläse die Luft vor die Frontscheibe bzw. an die Außenseite der Frontscheibe geleitet wird.

Mehrere Ausführungsbeispiele der Erfindung sind in den Zeichnungen dargestellt und werden im Folgenden näher beschrieben. Es zeigen:
Fig. 1 eine Seitenansicht in Schnittdarstellung einer Theke als Bedientheke,
Fig. 2 eine Seitenansicht in Schnittdarstellung einer Theke mit nach vorn geschwenkter bzw. umgelegter Frontscheibe zum Umwandeln einer Bedientheke in eine Selbstbedienungstheke oder umgekehrt einer Selbstbedienungstheke in eine Bedientheke,
Fig. 3 eine Seitenansicht in Schnittdarstellung einer Theke als Selbstbedienungstheke, bei welcher die nach vorn geschwenkte bzw. umgelegte Frontscheibe zumindest teilweise in den Thekenkorpus eingeschoben ist,
Fig. 4 eine Seitenansicht in Schnittdarstellung einer Theke als Selbstbedienungstheke, bei welcher die nach vorn geschwenkte bzw. abklappte Frontscheibe zumindest teilweise in den Thekenkorpus eingefahren oder eingeschoben ist und die Frontscheibe eine mehrteilige oder segmentierte Bezahlplatte aufweist, wobei ein Teil oder Segment der Bezahlplatte abgewinkelt ist und beispielsweise eine Ablagefläche bzw. Ablagescheibe bildet und
Fig. 5 eine Seitenansicht in Schnittdarstellung einer Theke als Selbstbedienungstheke, bei welcher die nach vorn geschwenkte bzw. umgelegte Frontscheibe zumindest teilweise in den Thekenkorpus eingeschoben ist.

Die Figur 1 zeigt die erfindungsgemäße Anordnung zum Abklappen und Einfahren oder Einschieben der Frontscheibe 1 einer Theke 2 unter die Präsentationsfläche 3 und zumindest teilweise in den Thekenkorpus 4 der Theke 2, bei welcher unterhalb der Präsentationsfläche 3 im Thekenkorpus 4 an einem Aufnahmegestell 10, was auch ein Aufnahmetisch 11 sein kann, eine verfahrbare Aufnahme 5 vorhanden ist. Die verfahrbare Aufnahme 5 umfasst eine Verfahr- oder Transportvorrichtung 5a in Form einer Schienenanordnung oder eine Transportkette, auf oder mit welcher die verfahrbare Aufnahme 5 verfahrbar ist. Die verfahrbare Aufnahme 5 weist einen geradlinigen Verlauf auf. Alternativ kann die Transportvorrichtung den Verlauf einer Kurvenbahn aufweisen (nicht dargestellt). An der verfahrbaren Aufnahme 5 ist ein Befestigungsprofil 6 schwenkbar angeordnet und an dem Befestigungsprofil 6 ist die Frontscheibe 1 angeordnet bzw. befestigt. Das Befestigungsprofil 6 und die Frontscheibe 1 schwenken somit gemeinsam bzw. zugleich.

Die Frontscheibe 1 weist eine zur Frontscheibe 1 abgewinkelte Bezahlplatte 13 auf die horizontal ausgerichtet und an bzw. mit der Frontscheibe 1 verklebt ist.

Die der Frontscheibe 2 gegenüberliegende Seite ist die Bedienerseite 14, an der bei der Theke 2 als Bedientheke das jeweilige Personal steht.

Die verfahrbare Aufnahme 5 lässt sich dieser Ausführung elektrisch mittels elektromotorisch angetriebener Gewindespindel 8 verfahren, wie in den Figuren 1 bis 3 dargestellt ist. Weiterhin kann alternativ oder zusätzlich das schwenkbar angeordnete Befestigungsprofil 6 in einer Ausführung auch hydraulisch angetrieben geschwenkt werden (nicht dargestellt). Hierfür ist ein Hydraulikzylinder so angeordnet, dass dieser die Frontscheibe 1 hebt und senkt (nicht dargestellt).

Die verfahrbare Aufnahme 5 lässt sich alternativ auch manuell verfahren bzw. verschieben, wie in den Figuren 4 und 5 dargestellt. Das Befestigungsprofil 6 lässt sich manuell schwenken. Zur Unterstützung der Schwenkbewegung des Befestigungsprofils 6 sind zwei Grasdruckfedern 7 vorhanden.

Das Aufnahmegestell 10 ist selbsttragend und unabhängig im Thekenkorpus 4 angeordnet. Es kann somit auch nachträglich in den Thekenkorpus 4 eingeschoben werden.

Wie in Figur 1 dargestellt, bildet die Theke 2 eine Bedientheke. Die Frontscheibe 1 ist dafür in eine Position außerhalb des Thekenkorpus 4 und vor die Präsentationsfläche 3 verfahren und geschwenkt und dort mittels einer Blockiervorrichtung 9 gegen ein versehentliches Schwenken der stehenden Frontscheibe 1 blockiert. Aus dieser Stellung der Frontscheibe 1 für eine Bedientheke lässt sich die Frontscheibe 1 für eine Selbstbedienungstheke aus der Position von außerhalb des Thekenkorpus 4 und vor der Präsentationsfläche 3 in eine Position unterhalb der Präsentationsfläche 3 und teilweise innerhalb des Thekenkorpus 4 schwenken und verfahren, wie dies vollzogen in den Figur 3 bis 5 dargestellt ist.

In Figur 2 ist die Theke 2 aus Figur 1 dargestellt, wobei abweichend zur Figur 1 die Frontscheibe 1 aus der aufrechten Position in eine im Wesentlichen waagerechte Position oder Lage geschwenkt ist. Die zur Frontscheibe 1 abgewinkelte Bezahlplatte 13 ragt nur senkrecht nach oben und dient so als Prallscheibe an der Theke 2 als Selbstbedienungstheke.

In Figur 3 ist die Theke 2 aus Figur 2 dargestellt, wobei abweichend zur Figur 2 die Frontscheibe 1 mit dem Befestigungsprofil 6 und der verfahrbaren Aufnahme 5 über die Transportvorrichtung 5a nun teilweise in den Thekenkorpus 4 eingefahren ist. Die Bezahlplatte 13 als Prallscheibe befindet sich nun unmittelbar vor oder direkt an der Präsentationsfläche 3, also gegenüber der Bedienerseite 14. Damit ist die Theke 2 eine Selbstbedienungstheke oder kann als Selbstbedienungstheke eingesetzt werden.

Um die Theke 2 als Selbstbedienungstheke eine Theke 2 als Bedientheke zu wandeln, lässt sich aus dieser Position, in welcher die Frontscheibe 1 unterhalb der Präsentationsfläche 3 und teilweise innerhalb des Thekenkorpus 4 eingefahren ist, die Frontscheibe 1 mit dem Befestigungsprofil 6 und der verfahrbaren Aufnahme 5 wieder über die Transportvorrichtung 5a nach außerhalb des Thekenkorpus 4 ausfahren oder ausziehen, wie in Figur 2 dargestellt, und vor die Präsentationsfläche 3 schwenken, wie in Figur 1 dargestellt.

Die Theke 2, wie in den Figuren 1 bis 3 dargestellt, weist ein Gebläse 21 für eine Belüftung oder Luftumspülung der Frontscheibe 1 auf. Vom Gebläse 21 führen Kanäle und sind Gehäuseteile (nicht dargestellt) vorhanden bis zum schwenkbar angeordnete Befestigungsprofil 3, in welchem die Frontscheibe 1 befestigt ist. Im Bereich des Befestigungsprofil 3 Leitbleche 22 und/oder Verkleidungsbleche 22 vorhanden, entlang derer die Luft vor die und an die Außenseite der Frontscheibe 1 geblasen bzw. geleitet wird.

In Figur 4 ist die Theke 2 aus Figur 3 dargestellt, wobei abweichend und ergänzend zur Figur 3 die Bezahlplatte 13 mehrteilig oder segmentiert ist. Weiterhin ist die verfahrbare Aufnahme 5 und die Transportvorrichtung 5a an einem Aufnahmetisch 11 angeordnet. Die Bezahlplatte 13 weist zwei Teile 15 oder Segmente 16 auf. Ein erster Teil 15 oder ein erstes Segment 16 grenzt an die Frontscheibe 1 bzw. ist mit der Frontscheibe 1 verklebt. Der zweite Teil 15 oder das zweite Segment 16 der mehrteiligen oder segmentierten Bezahlplatte 13 ist über ein sperrbares oder blockierbares Scharnier 20 mit dem ersten Teil 15 oder ein ersten Segment 16 beweglich bzw. ausrichtbar und fixierbar verbunden. Alternativ kann auch ein blockierbares Gelenk 19 (nicht dargestellt) zum Einsatz kommen. Der zweite Teil 15 oder das zweite Segment 16 bildet abgewinkelt zum ersten Teil 15 oder ein ersten Segment 16 eine Ablagescheibe oder Ablagefläche als Ablagemöglichkeit für die Theke 2 als Selbstbedienungstheke.

Weiterhin ist in Figur 4 für die Frontscheibe 1 am Aufnahmetisch 11 eine Stützanordnung 12 in Form einer Stützrolle vorhanden.

Die verfahrbare Aufnahme 5 weist eine Blockiervorrichtung 9 auf, die insbesondere in der eingefahren Position der Frontscheibe 1 für eine Theke 2 als Selbstbedienungstheke die verfahrbare Aufnahme 5 und damit das Befestigungsprofil 6 und die Frontscheibe 1 gegen ein Herausziehen oder ein Verschieben blockiert.

Eine weitere Ausführung ist in Figur 5 dargestellt. Abweichend von den Figuren 1 bis 4 ist die verfahrbare Aufnahme 5 an der Unterseite der Präsentationsfläche 3 angeordnet. Die Transportvorrichtung 5a ist damit ebenfalls an der Unterseite der Präsentationsfläche vorhanden. An der verfahrbaren Aufnahme 5 ist das schwenkbare Befestigungsprofil 6 und daran die Frontscheibe angeordnet. Ein Aufnahmegestell 10 oder Aufnahmetisch 11 ist nicht vorhanden.

Weiterhin ist für die Frontscheibe 1 eine Stützanordnung 12 in Form einer Stützrolle vorhanden.

Die Frontscheibe 1 und die Bezahlplatte 13 ist in diesem Ausführungsbeispiel veränderbar oder einstellbar über ein Gelenk 17, welches blockierbar ist, verbunden. Alternativ kann auch ein blockierbares Scharnier 18 zum Einsatz kommen. Mittels des Gelenkes 17 kann bei Vorbereitung der Theke 2 als Selbstbedienungstheke die Bezahlplatte 13 auf die Frontscheibe 1 gelegt und mit der Frontscheibe 1 zumindest teilweise mit in den Thekenkorpus 4 eingefahren bzw. eingeschoben werden.

### Zusammenstellung der Bezugszeichen

1 - Frontscheibe
2 - Theke
3 - Präsentationsfläche
4 - Thekenkorpus
5 - Aufnahme
5a - Verfahr- oder Transportvorrichtung
6 - Befestigungsprofil
7 - Gasdruckfeder
8 - Gewindespindel
9 - Blockiervorrichtung
10 - Aufnahmegestell
11 - Aufnahmetisch
12 - Stützanordnung
13 - Bezahlplatte
14 - Bedienerseite
15 - Teil
16 - Segment
17 - Gelenk
18 - Scharnier
19 - Gelenk
20 - Scharnier
21 - Gebläse
22 - Leitblech, Verkleidungsblech

## Patentansprüche

1. Anordnung zum Abklappen und Einfahren oder Einschieben der Frontscheibe (1) einer Theke (2) unter die Präsentationsfläche (3) und in den Thekenkorpus (4) der Theke (2),
**dadurch gekennzeichnet,**
unterhalb der Präsentationsfläche (3) im Thekenkorpus (4) eine verfahrbare Aufnahme (5) vorhanden ist, wobei an der verfahrbaren Aufnahme (5) ein Befestigungsprofil (6) schwenkbar angeordnet und an dem Befestigungsprofil (6) die Frontscheibe (1) angeordnet ist, wobei die verfahrbare Aufnahme (5) mit dem schwenkbar angeordneten Befestigungsprofil (6) und der Frontscheibe (1) für eine Theke (2) als Bedientheke aus einer Position von unterhalb der Präsentationsfläche (3) und zumindest teilweise innerhalb des Thekenkorpus (4) in eine Position außerhalb des Thekenkorpus (4) und vor die Präsentationsfläche (3) verfahrbar und schwenkbar ist und dass die Frontscheibe (1) für eine Theke (2) als Selbstbedienungstheke aus einer Position von außerhalb des Thekenkorpus (4) und vor der Präsentationsfläche (3) in eine Position unterhalb der Präsentationsfläche (3) und zumindest teilweise innerhalb des Thekenkorpus (4) schwenkbar und verfahrbar ist.

2. Anordnung nach Anspruch 1,
**dadurch gekennzeichnet,**
**dass** die verfahrbare Aufnahme (5) an der Unterseite der Präsentationsfläche (3) oder an einem Aufnahmegestell (10) oder an einem Aufnahmetisch (11) angeordnet ist und/oder dass die verfahrbare Aufnahme (5) eine Verfahr- oder Transportvorrichtung (5a) umfasst.

3. Anordnung nach einem der vorhergehenden Ansprüche,
**dadurch gekennzeichnet,**
**dass** die verfahrbare Aufnahme (5) und/oder die Verfahr- oder Transportvorrichtung (5a) einen geradlinigen Verlauf oder den Verlauf einer Kurvenbahn aufweist.

4. Anordnung nach einem der vorhergehenden Ansprüche,
**dadurch gekennzeichnet,**
**dass** die verfahrbare Aufnahme (5) und/oder dass das schwenkbar angeordnete Befestigungsprofil (6) einen Antrieb aufweisen.

5. Anordnung nach einem der vorhergehenden Ansprüche,
**dadurch gekennzeichnet,**
**dass** die verfahrbare Aufnahme (5) und/oder das schwenkbar angeordnete Befestigungsprofil (6) mit einer Gasdruckfeder (7) in Verbindung stehen.

6. Anordnung nach einem der vorhergehenden Ansprüche,
**dadurch gekennzeichnet,**
**dass** die verfahrbare Aufnahme (5) und/oder das schwenkbar angeordnete Befestigungsprofil (6) eine Blockiervorrichtung (9) aufweist.

7. Anordnung nach einem der vorhergehenden Ansprüche 2 bis 6,
**dadurch gekennzeichnet,**
**dass** das Aufnahmegestell (10) oder der Aufnahmetisch (11) im Thekenkorpus (4) angeordnet ist.

8. Anordnung nach einem der vorhergehenden Ansprüche 2 oder 7,
**dadurch gekennzeichnet,**
**dass** das Aufnahmegestell (10) oder der Aufnahmetisch (11) vom Thekenkorpus (4) unabhängig oder selbsttragend ist oder dass das Aufnahmegestell (10) oder der Aufnahmetisch (11) ein Bestandteil des Thekenkorpus (4) ist.

9. Anordnung nach einem der vorhergehenden Ansprüche 2 bis 8,
**dadurch gekennzeichnet,**
**dass** das Aufnahmegestell (10) oder der Aufnahmetisch (11) nachrüstbar und/oder in den Thekenkorpus (4) nachträglich einschiebbar ist.

10. Anordnung nach einem der vorhergehenden Ansprüche 2 bis 9,
**dadurch gekennzeichnet,**
**dass** an dem Aufnahmegestell (10) oder Aufnahmetisch (11) Blenden oder Verkleidungsteile oder Komponenten oder Aggregate der Theke (2) angeordnet sind.

11. Anordnung nach einem der vorhergehenden Ansprüche,
**dadurch gekennzeichnet,**
**dass** innerhalb des Thekenkorpus (4) oder unterhalb der Präsentationsfläche (3) oder am Aufnahmegestell (10) oder am Aufnahmetisch (11) oder an der verfahrbaren Aufnahme (5) eine Stützanordnung (12) für die Frontscheibe (1) vorhanden ist.

12. Anordnung nach einem der vorhergehenden Ansprüche,
**dadurch gekennzeichnet,**
**dass** die Frontscheibe (1) eine zur Frontscheibe (1) abgewinkelte Bezahlplatte (13) aufweist, wobei die Bezahlplatte (13) horizontal ausgerichtet ist.

13. Anordnung nach Anspruch 12,
**dadurch gekennzeichnet,**
**dass** die Bezahlplatte (13) an die Fronscheibe (1) geklebt ist oder mittels Klemmen, Bügel oder anderer vergleichbarer Halterungen oder mittels zumindest eines Gelenkes (17) oder Scharniers (18) verbunden ist oder dass die Bezahlplatte (13) und Frontscheibe (1) einteilig sind und/oder dass die Bezahlplatte (1) und/oder die Frontscheibe (1) mehrteilig oder segmentiert ist, wobei die Teile (15) oder Segmente (16) der Bezahlplatte (13) und/oder der Frontplatte (1) jeweils mittels zumindest eines Gelenkes (19) oder Scharniers (20) verbunden sind.

14. Anordnung nach einem der vorhergehenden Anspruch 13,
**dadurch gekennzeichnet,**
**dass** die Gelenke (17) oder Scharniere (18) sperrbar oder blockierbar sind und/oder einen begrenzten Öffnungswinkel aufweisen.

15. Anordnung nach einem der vorhergehenden Ansprüche,
**dadurch gekennzeichnet,**
**dass** die Frontscheibe (1) eine Belüftung oder Luftumspülung aufweist.
